# EUROPÄISCHE PATENTANMELDUNG

(11) **EP 3 056 101 A1**
(43) Veröffentlichungstag der Anmeldung: **17.08.2016**
(21) Anmeldenummer: 15154965.6
(22) Anmeldetag: 13.02.2015
(51) Int. Cl.: A43B 3/10

(54) **Einwegschmutz/staubwischhauschuhe**

(71) Anmelder: Atzlinger, Christopher, 5310 Sankt Lorenz (AT)
(72) Erfinder: Atzlinger, Christopher, 5310 Sankt Lorenz (AT)

(57) **Zusammenfassung**

"(Einweg-)schmutz/staubwischhausschuhe (1), "(Einweg-)schmutz/staubwischschuhüberzug (2) bzw. "(klebbare) Schmutz-/Staubwischschuhsohle"(3)in einer speziellen Box genannt "Feine Box"(4) können helfen (Innen-)Räume einfacher sauber zu halten und einen höheren hygienischen Standard in (Innen-)Räumen herstellen mit einer einfachen Handhabung.

## Beschreibung

1. "(Einweg-)schmutz/staubwischhausschuhe"(1) bzw. "(Einweg-)schmutz/staubwischschuhüberzug(2) "(klebbare) Schmutz-/Staubwischschuhsohle"(3) für vorhandene (Haus-)schuhe in einer Box genannt "Feine Box"(4).

2. Das Patent betrifft Hausschuhe(1) bzw. Schuhüberzüge(2) und Sohlen (3) welche speziell zur Reinigung von (Innen-)räumen verwendet werden können.

3. Hausschuhe gibt es in verschiedenen Größen und Formen und werden verwendet um einerseits den Schmutz der Straßenschuhe außerhalb der (Innen-)Räume zu halten und aus Komfortzwecken - wärmen/kühlen der Füße. Es gibt zahllose Wischutensilien, welche zumeist per Hand bedient werden. Diese haben meist diverse Nachteile bei der Benutzung und sind nicht immer verfügbar. Die Nutzung ist oft anstrengend - man denke an das Bücken zum Wischen des Bodens.
Hausschuhe welche von "Personen" bereits getragen wurden sind oft verschmutzt und unhygienisch.

4. Der Vorteil dieser Erfindungen 1,2,3 ergibt sich aus einer "aktiven" und "passiven" Reinigung der (Innen-)Räume durch die Verwendung von Personen in Innenbereichen w.z.B. in Privat-Wohnungen und Häusern. Auch in öffentlichen Bereichen w.z.B. in Schulen, in Museen oder auch insbesondere in Krankenhäusern ist der Einsatz sinnvoll alleine schon aus hygienischen Gründen.
Der (Einweg-)schmutz-/staubwischschuhüberzug (2) kann als Überzug der "Straßenschuhe" oder der vorhandenen Hausschuhe verwendet werden. Durch das zusätzlich Innenliegende aufnehmende Material kann das Trocknen bzw. Säubern der Schuhe gewährleistet werden, bei gleichzeitiger äußerer Aufnahme von Schmutz und Staub durch das Außenmaterial.
Die "(klebbaren) Schmutz-/Staubwischschuhsohlen"(3) sind als weitere Variante auf den (Haus-)schuhen anzubringen um ebenfalls aktiv und passiv Schmutz/Staub/Flüssigkeiten zu entfernen.
Klare Vorteile ergeben sich in geringeren Kosten der Sauberhaltung von Innenräumen, sowie geringeren Staubbelastungen welche sehr sinnvoll sind z.B. bei Allergikern.
Ebenso aus hygienischen Gründen ist es sinnvoll "(Einweg-)schmutz/staubwischhausschuhe"(1) bzw. "(Einweg-)schmutz/staubwischschuhüberzug(2) zu verwenden - man denke an Krankenhäuser und Labore etc..

5. Die"(Einweg-)schmutz/staubwischhausschuhe""(1) bzw. "(Einweg-)schmutz/staubwischschuhüberzüge(2)und die "(klebbaren) Schmutz-/Staubwischschuhsohlen"(3) für vorhandene (Haus-)schuhe werden in einer speziell gefertigten Hausschuhbox - "Feine Box" (4) bereitgestellt, welche mit beliebiger Anzahl von den Erfindungen 1,2,3 gefüllt werden können: z.B. 10,..,20 usw.. .

6. Den Erfindungen liegen demnach der Aufgabe zugrunde, die Hausschuhe so zu verbessern, dass diese zusätzlich der Reinigung und Reinhaltung von Innenbereichen dienen, und evtl. sogar zu einer verbesserten Hygiene führen.
Die Variante des (Einweg-)schmutz-/staubwischschuhüberzug (2) dient zusätzlich die Trocknung und evtl. Säuberung des innenliegenden Schuhs.
Die "feine Box"(4) dient einer einfacheren Handhabung und Aufbewahrung der Erfindungen 1,2,3.

7. Die Erfindungen werden nun unter Bezugnahme auf ein Ausführungsbeispiel, welche in den Zeichnungsfiguren schematisch dargestellt sind, weiter erläutert.
Fig. I
   Schematische Darstellung des "(Einweg-)schmutz/staubwischhausschuhs"(1) mit einem Außenmaterial und Sohle (grau) welches Staub/Schmutz/Flüssigkeiten aufnimmt.
   Weiß innerhalb des Außen- und Sohlenmaterials als Möglichkeit eines Zwischenmaterial w.z.B Karton/Plastik um die "Innenflächen" vor Staub/Schmutz/Nässe zu schützen.
Fig. II
   Schematische Darstellung des"(Einweg-)schmutz/staubwischschuheüberzugs"(2) nach Anspruch 1, mit erweiterter Funktion zur Trocknung/Säuberung des Innenliegenden Schuhs mit einem Innenmaterial welches Staub/Schmutz/Flüssigkeiten aufnimmt. Das Innenmaterial (dunkelgrau) kann dasselbe sein wie das Außenmaterial, kann aber auch variieren.
   Der Bund ist aus einem elastischen Material.
Fig. III
   Schematische Darstellung der "klebbaren Schmutz-/Staubwischschuhsohle"(3), welche Staub/Schmutz/Flüssigkeiten aufnimmt. Schema A Der weiße Teil ist an der (Haus-)Schuhsohle aufzukleben. Der unter Teil ist die Sohle (grau).Diese ist aus einem Material, welches abziehbar, also austauschbar ist gegen eine weitere unbenutzte Sohle.
   Schema B Ansicht von unten.
Fig. IV
   Schematische Darstellung der Hausschuhbox "feine Box"(4), welche man unten einfach den Hausschuh herausziehen kann.
   Schema A zeigt die einfache Öffnung "oben" zur Eingabe von den oben genannten 1,2,3 Erfindungen, sowie eine einfache Öffnung am unteren Teil zur Herausnahme der Erfindungen 1,2,3 Schema B.

## Patentansprüche

1. "(Einweg-)schmutz/staubwischhausschuhe"(1) in verschiedenen Ausführungen/Farben/Muster zur Verwendung von Innenräumen zur aktiven bzw. passiven Entfernung von Schmutz und Staub bzw. Flüssigkeiten - **gekennzeichnet durch** Verwendung von speziellen Materialen an der Sohle und Außenseite der Hausschuhe.

2. (Einweg-)schmutz/staubwischschuheüberzug(2)in verschiedenen Ausführungen/Farben/Muster nach Anspruch 1, mit erweiterter Funktion zur Trocknung/Säuberung des Innenliegenden Schuhs

3. "(klebbare) Schmutz-/Staubwischschuhsohle"(3), welche Staub/Schmutz/Flüssigkeiten aufnimmt

4. "Feine Box" (4) Hauschuhbox, welche in verschiedenen Größen vorliegt, w.z.B. 10,..,20... durch eine einfache Öffnung der Oberseite, sowie einer untenliegenden Öffnung gekennzeichnet um die Produkte 1,2,3 einfach herauszunehmen.
